# EUROPÄISCHE PATENTSCHRIFT

(11) **EP 3 736 918 B1**
(45) Veröffentlichungstag und Bekanntmachung des Hinweises auf die Patenterteilung: **22.09.2021**
(21) Anmeldenummer: 20172944.9
(22) Anmeldetag: 05.05.2020
(51) Int. Cl.: H01R 35/04, H01R 12/57, H01R 13/627, H01R 24/38

(54) **STECKVERBINDER UND OPTOELEKTRONISCHER SENSOR**
CONNECTOR AND OPTOELECTRONIC SENSOR
CONNECTEUR ET CAPTEUR OPTOÉLECTRONIQUE

(30) Priorität: 09.05.2019 DE 102019112094
(43) Veröffentlichungstag der Anmeldung: 11.11.2020
(73) Patentinhaber: SICK AG, 79183 Waldkirch (DE)
(72) Erfinder: EDELMANN, Georgy, 79194 Gundelfingen (DE); MAYER, Fabian, 77793 Gutach (DE); BONATH, Konrad, 77709 Oberwolfach (DE); SCHLOSSER, Roman, 79183 Waldkirch (DE); DÖBELE, Christian, 79341 Kenzingen (DE)
(74) Vertreter: Manitz Finsterwald Patent- und Rechtsanwaltspartnerschaft mbB

(56) Entgegenhaltungen:
- DE-U1- 20 207 165
- US-A1- 2002 127 891
- US-B2- 9 829 354

## Beschreibung

Die vorliegende Erfindung betrifft einen Steckverbinder mit den Merkmalen des Oberbegriffes des Anspruchs 1.

Derartige Steckverbinder werden beispielsweise zum Anschließen von Sensoren, Aktoren oder dergleichen an zugehörige Steuerungseinrichtungen verwendet. Ein Anschluss über einen Steckverbinder erhöht die Flexibilität gegenüber Systemen, bei welchen ein Kabel fest mit einem Gerätegehäuse verbunden ist.

In vielen Anwendungssituationen besteht für die Montage von Sensoren oder dergleichen nur wenig Platz. Ein besonderes Problem ist hierbei das vom Gehäuse abstehende Kabel. Wenn dessen Ausrichtung relativ zum Sensorgehäuse ungünstig ist, kann eine Montage an einem vorgegebenen Ort erschwert oder sogar unmöglich sein. Ferner ist das Montieren von Sensoren, die bereits verkabelt sind, generell mit Schwierigkeiten verbunden.

Die DE 202 07 165 U1 offenbart einen Kabelanschluss für einen Sensor, der eine Leiterplatte mit konzentrischen Kontaktbahnen aufweist, auf denen federbelastete Kontaktstifte eines drehbaren Steckers gleiten.

In der US 9 829 354 B2 ist eine drehbare Steckverbindung offenbart, die ein Verbinderteil mit Rastzungen aufweist, die in eine umlaufende Nut eines anderen Verbinderteils einrasten können.

Die US 2002/127891 A1 offenbart einen Steckverbinder, der ein Steckerteil mit kreisförmigen Kontaktbahnen und ein Buchsenteil mit hervorstehenden Federkontakten aufweist.

Es ist eine Aufgabe der Erfindung, einen Steckverbinder anzugeben, der eine vereinfachte Montage von Sensoren und dergleichen auch unter beengten Platzverhältnissen ermöglicht.

Die Lösung der Aufgabe erfolgt durch einen Steckverbinder mit den Merkmalen des Anspruchs 1.

Erfindungsgemäß ist in dem verbundenen Zustand das erste Verbinderteil um eine Rotationsachse drehbar am zweiten Verbinderteil geführt, wobei zumindest das wenigstens eine Kontaktelement des ersten Verbinderteils als gekrümmte Leiterbahn ausgeführt ist, deren Krümmungsmittelpunkt zumindest im Wesentlichen mit der Rotationsachse zusammenfällt.

Dadurch bleiben bei einer Drehung der Verbinderteile relativ zueinander die Kontaktelemente in Berührung, so dass sich keine Änderung der elektrischen Kontaktierung ergibt. Das erste Verbinderteil kann somit durch Drehen derart ausgerichtet werden, wie es für den jeweiligen Montageort am günstigsten ist. Dieses Zurechtdrehen kann nach dem Steckverbindungsvorgang erfolgen, wodurch sich eine besonders hohe Flexibilität ergibt. Bei der Montage des betreffenden Sensorgehäuses muss daher nicht auf die gewünschte Stellung des ersten Verbinderteils oder des Kabels geachtet werden.

Erfindungsgemäß weist das erste Verbinderteil eine quer zu der Rotationsachse verlaufende, vorzugsweise ebene, Kontaktfläche auf, auf welche die gekrümmte Leiterbahn aufgebracht ist. Bei einem Zusammenstecken der Verbinderteile gelangt das Kontaktelement des zweiten Verbinderteils automatisch in Anlage an die gekrümmte Leiterbahn des ersten Verbinderteils.

Es kann vorgesehen sein, dass eines der Verbinderteile ein Stecker und das andere Verbinderteil eine Buchse bzw. eine Kupplung ist. Weiterhin kann das erste Verbinderteil mittels einer Gleitführung an dem zweiten Verbinderteil geführt sein. Vorzugsweise sind die Kontaktelemente des ersten Verbinderteils und des zweiten Verbinderteils mit jeweiligen Anschluss- und/oder Leitungselementen des Steckverbinders verbunden.

Die Erfindung sieht vor, dass an dem ersten Verbinderteil ein abstehendes Zentrierelement und an dem zweiten Verbinderteil eine zu dem Zentrierelement passende Zentrieraufnahme angeordnet ist, oder dass an dem zweiten Verbinderteil ein abstehendes Zentrierelement und an dem ersten Verbinderteil eine zu dem Zentrierelement passende Zentrieraufnahme angeordnet ist. Das Zentrierelement kann als einfacher, kollinear zur Rotationsachse angeordneter, Stift oder Bolzen ausgebildet sein. Die Zuverlässigkeit der Verbindung wird durch das Zentrierelement erhöht. Insbesondere wird ein Querversatz der beiden Verbinderteile vermieden. Das Zentrierelement und die Zentrieraufnahme können zusätzliche elektrische Kontaktelemente bilden. Zu diesem Zweck können das Zentrierelement und die Zentrieraufnahme aus leitfähigem Material bestehen und mit Anschluss- und/oder Leitungselementen verbunden sein.

Weiterbildungen der Erfindung sind den abhängigen Ansprüchen, der Beschreibung sowie den beigefügten Zeichnungen zu entnehmen.

Die Kontaktfläche kann an einem Anschlusskörper des ersten Verbinderteils ausgebildet sein, der aus einem elektrisch isolierenden Material, bevorzugt zum Beispiel aus einem faserverstärkten Kunststoff, gefertigt ist. Eine solche Verwendung eines isolierenden Materials für den Anschlusskörper ermöglicht eine besonders einfache und kostengünstige Herstellung. Der Anschlusskörper kann einen Grundkörper des ersten Verbinderteils bilden oder auf einen solchen Grundkörper aufgesetzt sein.

Bevorzugt weist die gekrümmte Leiterbahn einen ringförmigen oder teilringförmigen Verlauf auf. Bei einer Drehung des ersten Verbinderteils um die Rotationsachse bleibt somit die elektrische Kontaktierung unverändert.

Es kann vorgesehen sein, dass sich die gekrümmte Leiterbahn über einen Winkelbereich von wenigstens 90°, bevorzugt von wenigstens 180° und besonders bevorzugt von 360° erstreckt. Je größer der Winkelbereich ist, über welchen sich die gekrümmte Leiterbahn erstreckt, umso mehr Spielraum besteht für eine Drehung des ersten Verbinderteils. Wenn sich die gekrümmte Leiterbahn über einen Winkelbereich von 360° erstreckt, kann im Prinzip eine beliebige Drehung des ersten Verbinderteils erfolgen.

Gemäß einer Ausführungsform der Erfindung weisen das erste Verbinderteil und das zweite Verbinderteil jeweils mehrere Kontaktelemente auf, wobei im verbundenen Zustand der Verbinderteile zugehörige Kontaktelemente des ersten Verbinderteils und des zweiten Verbinderteils einander für einen elektrischen Kontakt berühren und wobei wenigstens zwei Kontaktelemente des ersten Verbinderteils als konzentrische Leiterbahnen ausgeführt sind. Die konzentrische Anordnung der Leiterbahnen stellt sicher, dass sich an der Zuordnung der einander berührenden Kontaktelemente nichts ändert, wenn das erste Verbinderteil relativ zum zweiten Verbinderteil gedreht wird. Mit einem derartigen Steckverbinder können auch mehradrige Leitungen zuverlässig verbunden werden.

Besonders vorteilhaft erweist sich die Erfindung, wenn das erste Verbinderteil einen Kabelanschluss aufweist, der eine gegenüber der Rotationsachse geneigte Kabelachse definiert. Dies ermöglicht ein schräges Wegführen des Kabels vom Sensorgehäuse, was insbesondere bei beengtem Einbauraum von Vorteil ist. Insbesondere kann die Kabelachse um etwa 45° gegenüber der Rotationsachse geneigt sein. Aufgrund der Drehbarkeit des ersten Verbinderteils kann die Kabelachse nach dem Abschluss der Montage so ausgerichtet werden, wie es für die jeweilige Einbausituation am günstigsten ist.

Das erste Verbinderteil kann mittels eines Verschlusses, z. B. eines Rastverschlusses, am zweiten Verbinderteil arretierbar sein. Dadurch wird ein unbeabsichtigtes Trennen des Steckverbinders während des Betriebs des zugehörigen Geräts vermieden. Beim Anschluss des Geräts kann das erste Verbinderteil zunächst mit dem zweiten Verbinderteil verrastet und danach zurechtgedreht werden. Um die mechanische Festigkeit zu erhöhen, kann unabhängig von einer Arretierbarkeit der Verbinderteile eine Halteeinrichtung zum Fixieren wenigstens eines der Verbinderteile an einem Sensorgehäuse, beispielsweise eine Halteklammer, vorgesehen sein.

Vorzugsweise sind die Kontaktelemente im verbundenen Zustand der Verbinderteile durch wenigstens ein elastisches Element in axialer Richtung gegeneinander vorgespannt. Aufgrund der Vorspannung ist die Kontaktierung toleranzunempfindlich und daher besonders zuverlässig. Insbesondere ist auch bei Temperaturschwankungen eine sichere Kontaktierung gewährleistet.

Das wenigstens eine Kontaktelement des zweiten Verbinderteils kann als Federkontakt ausgeführt sein, um eine solche Vorspannung zu gewährleisten. Insbesondere kann das wenigstens eine Kontaktelement des zweiten Verbinderteils eine federnde Metallzunge umfassen. Grundsätzlich könnte die axiale Vorspannung jedoch auch durch ein separates Federelement bewerkstelligt werden, das zwischen den Verbinderteilen wirksam ist.

Eine weitere Ausführungsform der Erfindung sieht vor, dass das zweite Verbinderteil eine Leiterplatte aufweist und das wenigstens eine Kontaktelement des zweiten Verbinderteils auf die Leiterplatte aufgelötet ist. Diese Ausgestaltung eignet sich insbesondere für Anwendungen, bei welchen das zweite Verbinderteil in ein Gerätegehäuse wie z. B. ein Sensorgehäuse integriert ist. Durch eine Ausbildung des Kontaktelements des zweiten Verbinderteils als Surface-mounted device (SMD) ergibt sich eine besonders platzsparende und kostengünstige Konstruktion.

Eine weitere Ausführungsform der Erfindung sieht vor, dass das erste Verbinderteil einen bezüglich der Rotationsachse rotationssymmetrischen, vorzugsweise zumindest im Wesentlichen zylindrischen Grundkörper umfasst, der zum Einstecken in eine Aufnahme des zweiten Verbinderteils ausgebildet ist. Dadurch ergibt sich eine besonders einfache Ausgestaltung. Die gekrümmte Leiterbahn oder ein mit dieser versehener Anschlusskörper kann an einer Stirnseite des Grundkörpers angeordnet sein. Die Aufnahme kann eine einfache Hülse umfassen. Durch Vorsehen von Längsschlitzen in der Hülsenwand kann der nötige Bewegungsspielraum für einen Rastvorgang geschaffen werden.

An dem Grundkörper kann eine um die Rotationsachse umlaufende Rastnut vorgesehen sein, die mit einer Rastnase zusammenwirkt, welche an einer Innenwand der Aufnahme angeordnet ist. Dies ermöglicht eine besonders einfache Verrastung der beiden Verbinderteile miteinander.

Gemäß einer weiteren Ausführungsform der Erfindung ist die wenigstens eine gekrümmte Leiterbahn mit einem Leitungselement elektrisch verbunden bzw. verbindbar, das z. B. an einem rückwärtigen Endbereich des ersten Verbinderteils oder eines Anschlusskörpers angeordnet ist. Das Leitungselement kann direkt oder indirekt, beispielsweise durch Löten oder Crimpen, mit einer Ader eines Anschlusskabels verbunden sein bzw. werden.

Die Erfindung betrifft auch einen optoelektronischen Sensor mit einem Sensorgehäuse und einem Steckverbinder zum Anschluss eines Kabels an den optoelektronischen Sensor, wobei der Steckverbinder wie vorstehend beschrieben ausgebildet ist. Dadurch, dass die Verbinderteile des Steckverbinders auch nach dem Anschließen des Sensors relativ zueinander drehbar sind und aufgrund der gekrümmten Leiterbahn unabhängig von der Drehstellung eine zuverlässige elektrische Kontaktierung besteht, kann die Kabelstellung an die Einbausituation angepasst werden. Eine besonders vorsichtige und entsprechend aufwändige vorherige Winkelausrichtung ist nicht notwendig. Derartige Montageprobleme aufgrund von beengten Platzverhältnissen treten bei optoelektronischen Sensoren wie Lichttastern, Lichtschranken oder Lichtgittern relativ häufig auf.

Das zweite Verbinderteil kann am Sensorgehäuse befestigt und insbesondere in dieses integriert sein. Das heißt ein erfindungsgemäßer Steckverbinder kann als Einbaustecker ausgeführt sein. Bei dieser Ausgestaltung kommt der Vorteil der nachträglichen Drehbarkeit der Verbinderteile besonders zur Geltung.

Gemäß einer speziellen Ausgestaltung der Erfindung ist das zweite Verbinderteil mit Bewegungsspielraum im Sensorgehäuse gelagert. Eine solche bewegliche Lagerung ermöglicht einen Toleranzausgleich.

Bei einem erfindungsgemäßen optoelektronischen Sensor kann das erste Verbinderteil ein kabelseitiges Verbinderteil sein, während das zweite Verbinderteil ein sensorseitiges Verbinderteil sein kann.

Die Erfindung wird nachfolgend beispielhaft unter Bezugnahme auf die Zeichnung beschrieben.
- Fig. 1: ist eine Teilschnittdarstellung eines optoelektronischen Sensors mit einem Steckverbinder, der nicht Teil der Erfindung ist.
- Fig. 2: zeigt einen Stecker des in Fig. 1 gezeigten Steckverbinders in einer Schnittdarstellung.
- Fig. 3: ist eine perspektivische Ansicht des in Fig. 2 gezeigten Steckers.
- Fig. 4: zeigt einen Anschlusskörper eines Steckers eines alternativ gestalteten Steckverbinders, der nicht Teil der Erfindung ist.
- Fig. 5: zeigt eine Buchse des in Fig. 1 gezeigten Steckverbinders in perspektivischer Einzelansicht.
- Fig. 6: zeigt eine Leiterplatte der in Fig. 5 gezeigten Buchse in ei-nem Ausgangszustand.
- Fig. 7: zeigt die Leiterplatte gemäß Fig. 6 in einem bearbeiteten Endzustand.
- Fig. 8: zeigt einen elektrischen Kontakt von Kontaktelementen des in Fig. 1 gezeigten Steckverbinders.
- Fig. 9: ist eine Teilschnittdarstellung eines erfindungsgemäßen Steckverbinders.

Der in Fig. 1 lediglich teilweise dargestellte optoelektronische Sensor 11 ist mittels eines Steckverbinders 13 mit einem nicht dargestellten Kabel verbunden und über dieses an eine ebenfalls nicht dargestellte Steuereinheit, z. B. eine Sicherheitssteuerung, und/oder eine Auswerteeinheit bzw. eine kombinierte Steuer- und Auswerteeinheit angeschlossen. Der optoelektronische Sensor 11 kann beispielsweise als Lichttaster, Lichtschranke oder Lichtgitter (oder ggf. eines Teils hiervon) ausgeführt sein. Der Steckverbinder 13 weist ein erstes Verbinderteil 15 und ein zweites Verbinderteil 16 auf. Bei dem dargestellten Ausführungsbeispiel ist das erste Verbinderteil 15 als Stecker ausgebildet, während das zweite Verbinderteil 16 als zugehörige Buchse, d.h. als Aufnahme für den Stecker, ausgebildet ist. Das zweite Verbinderteil 16 ist wie dargestellt in ein Sensorgehäuse 17 des optoelektronischen Sensors 11 integriert.

Das zweite Verbinderteil 16 weist eine Hülse 14 auf, die wie in Fig. 5 erkennbar mit drei entlang des Umfangs verteilt angeordneten Schlitzen 18 versehen ist. Von einer Innenwand 19 der Hülse 14 steht eine Rastnase 21 ab, die sich in Umfangsrichtung erstreckt und lediglich durch die Schlitze 18 unterbrochen ist. Weiterhin umfasst das zweite Verbinderteil 16 eine Leiterplatte 22 mit mehreren auf diese aufgebrachten Kontaktelementen 24. Es versteht sich, dass die Anzahl der Kontaktelemente 24 in Abhängigkeit von der Anwendung variieren kann. Vorzugsweise sind die Kontaktelemente 24 auf die Leiterplatte 22 aufgelötet. Insbesondere können die Kontaktelemente 24 mittels SMD-Technik auf die Leiterplatte 22 aufgebracht sein. Die Kontaktelemente 24 sind über die Leiterplatte 22 mit nicht dargestellten Leitungs- und/oder Anschlusselementen des Steckverbinders 11 verbunden. Bei dem in Fig. 1 dargestellten Ausführungsbeispiel umfassen die Kontaktelemente 24 federnde Metallzungen und bilden daher Federkontakte. Vorzugsweise ist das zweite Verbinderteil 16 mit Bewegungsspielraum im Sensorgehäuse 17 gelagert, um einen Toleranzausgleich zu ermöglichen.

Wie in Fig. 1 und 2 erkennbar ist, umfasst das erste Verbinderteil 15 einen zumindest im Wesentlichen zylindrischen Grundkörper 25, der in die Hülse 14 des zweiten Verbinderteils 16 einsteckbar ist. An einer Mantelfläche 26 des Grundkörpers 25 befindet sich eine umlaufende Rastnut 27, die mit der Rastnase 21 des zweiten Verbinderteils 16 zusammenwirkt. In dem in Fig. 1 dargestellten verbundenen Zustand der Verbinderteile 15, 16 greift die Rastnase 21 in die Rastnut 27 ein. In dem dargestellten verrasteten Zustand ist das erste Verbinderteil 15 um eine Rotationsachse R drehbar an dem zweiten Verbinderteil 16 geführt.

Wie insbesondere aus Fig. 2 hervorgeht, weist das erste Verbinderteil 15 einen Kabelanschluss 29 auf, der eine gegenüber der Rotationsachse R um etwa 45° geneigte Kabelachse K definiert. Der Kabelanschluss 29 weist einen Kabelkanal 30 sowie mehrere Anschlussstifte 33 auf. Im Bereich des Kabelanschlusses 29 ist ein Außengewinde 34 vorgesehen, auf das eine nicht dargestellte Überwurfmutter aufschraubbar ist.

An einer Vorderseite des Grundkörpers 25 ist ein Anschlusskörper 35 aus einem elektrisch isolierenden Material wie zum Beispiel aus einem faserverstärkten Kunststoff angeordnet. Auf die dem Grundkörper 25 abgewandte Stirnseite 37 des Anschlusskörpers 35 ist eine Anordnung von konzentrischen Leiterbahnen 38 aufgebracht. Wie in Fig. 3 erkennbar sind die Leiterbahnen 38 teilringförmig und bezüglich der Rotationsachse R konzentrisch. Bei der in Fig. 3 gezeigten Ausführungsform erstrecken sie sich über einen Winkelbereich von etwa 270°. Demgegenüber zeigt Fig. 4 ein Beispiel, das nicht Teil der Erfindung ist, bei welchem sich die Leiterbahnen 38 über einen Winkelbereich von 360°, also vollumfänglich, erstrecken. Zusätzlich zu den konzentrischen Leiterbahnen 38 gibt es eine zentrale kreisförmige Leiterfläche 39. Über durch den Anschlusskörper 35 geführte Leitungselemente 40 sind die Leiterbahnen 38 und die Leiterfläche 39 jeweils mit zugehörigen Anschlussstiften 33 elektrisch verbunden. Die Leiterbahnen 38 und die Leiterfläche 39 bilden Kontaktelemente 41 des ersten Verbinderteils 15.

Wenn das erste Verbinderteil 15 wie in Fig. 1 gezeigt in das zweite Verbinderteil 16 eingesteckt und mit diesem verrastet ist, berühren die Leiterbahnen 38 und die Leiterfläche 39 die federnden Kontaktelemente 24 derart, dass jedes Kontaktelement 41 des ersten Verbinderteils 15 mit genau einem zugehörigen Kontaktelement 24 des zweiten Verbinderteils 16 in elektrischem Kontakt steht. Aufgrund der federnden Wirkung der Kontaktelemente 24 des zweiten Verbinderteils 16 ergibt sich eine bezüglich der Rotationsachse R axiale Kontaktkraft, welche Toleranzen ausgleicht und die Verbindungssicherheit erhöht.

Da das erste Verbinderteil 15 drehbar am zweiten Verbinderteil 16 gelagert ist und die Leiterbahnen 38 bezüglich der Rotationsachse R konzentrisch verlaufen, kann das erste Verbinderteil 15 nach dem Einstecken gedreht werden, ohne die elektrische Kontaktierung zu beeinflussen. Dies ist insbesondere deshalb bedeutsam, da das Kabel schräg aus dem Sensorgehäuse herausgeführt ist und somit durch Drehen des ersten Verbinderteils 15 eine Anpassung der Kabelführung an die Einbauverhältnisse möglich ist. Bei der Montage des optoelektronischen Sensors 11 kann somit ein Benutzer zunächst das Sensorgehäuse 17 an einem Trägerbauteil, einer Wand oder dergleichen befestigen, anschließend das erste Verbinderteil 15 in das zweite Verbinderteil 16 einstecken und danach das erste Verbinderteil 15 so zurechtdrehen, dass die schräge Kabelführung im Hinblick auf die Einbaulage besonders günstig ist.

Wie in Fig. 6 gezeigt, können die Kontaktelemente 24 des zweiten Verbinderteils 16 beim Aufbringen auf die Leiterplatte 22 durch eine Kontaktleiste 45 zusammengehalten sein, welche zur Verbindung und zur Ausrichtung dient. Nach dem Verlöten der Kontaktelemente 24 wird die Kontaktleiste 45 entfernt, so dass sich der in Fig. 7 gezeigte Zustand ergibt. Die Kontaktierung der Leiterbahnen 38 und der Leiterfläche 39 durch die Kontaktelemente 24 ist in Fig. 8 veranschaulicht.

Fig. 9 zeigt einen erfindungsgemäßen Steckverbinder 13' welcher ähnlich gestaltet ist wie der in Fig. 1 gezeigte Steckverbinder 13, jedoch einen am ersten Verbinderteil 15 kollinear zur Rotationsachse R angeordneten Zentrierstift 47 aufweist, der in eine passende Zentrieraufnahme 49 der Leiterplatte 22 einführbar ist. Dadurch wird ein Versatz der Verbinderteile 15, 16 quer zur Rotationsachse R weitgehend verhindert. Bei Bedarf kann der Zentrierstift 47 außerdem einen zusätzlichen elektrischen Kontakt bilden. In einem Freiraum 48 zwischen der Leiterplatte 22 und einer Rückwand 50 des zweiten Verbinderteils 16 kann ein Federelement zur axialen Beaufschlagung der Leiterplatte 22 in Richtung des eingesteckten ersten Verbinderteils 15 angeordnet sein. Ein solches Federelement könnte auch bei dem in Fig. 1 gezeigten Beispiel, das nicht Teil der Erfindung ist, vorgesehen sein.

Die Erfindung ermöglicht einen platzsparenden und flexiblen Anschluss von optoelektronischen Sensoren 11 und anderen Geräten an Steuereinrichtungen, wobei die Möglichkeit einer einfachen Montage sowie einer nachträglichen Korrektur der Kabelführung besteht.

Bei einer nicht gesondert beschriebenen Ausführungsform befindet sich der Stecker am sensorseitigen Teil des Steckverbinders und die Buchse am kabelseitigen Teil. Es versteht sich, dass einzelne oder mehrere Elemente des Steckverbinders auch an dem jeweils anderen Verbinderteil 15, 16 vorgesehen sein können, als hier explizit beschrieben ist. Z. B. können die konzentrischen Leiterbahnen abweichend von der oben gezeigten Ausführungsform auch an dem sensorseitigen Verbinderteil vorgesehen sein und die komplementären Kontaktelemente am kabelseitigen Teil. Ebenso kann z. B. die Rastverbindung andersherum ausgestaltet sein als oben beschrieben, d. h. die Rastnase kann sich am kabelseitigen Teil des Verbinders befinden und die Rastnut am sensorseitigen Teil.

### Bezugszeichenliste

- 11: optoelektronischer Sensor
- 13, 13': Steckverbinder
- 14: Hülse
- 15: erstes Verbinderteil
- 16: zweites Verbinderteil
- 17: Sensorgehäuse
- 18: Schlitz
- 19: Innenwand
- 21: Rastnase
- 22: Leiterplatte
- 24: Kontaktelement
- 25: Grundkörper
- 26: Mantelfläche
- 27: Rastnut
- 29: Kabelanschluss
- 30: Kabelkanal
- 33: Anschlussstift
- 34: Außengewinde
- 35: Anschlusskörper
- 37: Stirnseite
- 38: Leiterbahn
- 39: kreisförmige Leiterfläche
- 40: Leitungselement
- 41: Kontaktelement
- 45: Kontaktleiste
- 47: Zentrierstift
- 48: Freiraum
- 49: Zentrieraufnahme
- 50: Rückwand

- R: Rotationsachse
- K: Kabelachse

## Patentansprüche

1. Steckverbinder (13, 13') zum Verbinden einer ein- oder mehradrigen elektrischen Leitung umfassend ein erstes Verbinderteil (15) und ein zweites Verbinderteil (16), die jeweils wenigstens ein Kontaktelement (24, 41) aufweisen und derart miteinander verbindbar sind, dass zumindest ein Kontaktelement (41) des ersten Verbinderteils (15) ein Kontaktelement (24) des zweiten Verbinderteils (16) für einen elektrischen Kontakt berührt, wobei in dem verbundenen Zustand das erste Verbinderteil (15) um eine Rotationsachse (R) drehbar am zweiten Verbinderteil (16) geführt ist und wobei zumindest das wenigstens eine Kontaktelement (41) des ersten Verbinderteils als gekrümmte Leiterbahn (38) ausgeführt ist, deren Krümmungsmittelpunkt zumindest im Wesentlichen mit der Rotationsachse (R) zusammenfällt, wobei das erste Verbinderteil (15) eine quer zu der Rotationsachse (R) verlaufende Kontaktfläche (37) aufweist, auf welche die gekrümmte Leiterbahn (38) aufgebracht ist,
**dadurch gekennzeichnet, dass** an dem ersten Verbinderteil (15) ein abstehendes Zentrierelement (47) und an dem zweiten Verbinderteil (16) eine zu dem Zentrierelement (47) passende Zentrieraufnahme (49) angeordnet ist, oder umgekehrt.

2. Steckverbinder nach Anspruch 1,
wobei die Kontaktfläche (37) an einem Anschlusskörper (35) des ersten Verbinderteils (15) ausgebildet ist, der aus einem elektrisch isolierenden Material gefertigt ist.

3. Steckverbinder nach einem der vorstehenden Ansprüche,
wobei die gekrümmte Leiterbahn (38) einen ringförmigen oder teilringförmigen Verlauf aufweist.

4. Steckverbinder nach einem der vorstehenden Ansprüche,
wobei sich die gekrümmte Leiterbahn (38) über einen Winkelbereich von wenigstens 90°, bevorzugt von wenigstens 180° und besonders bevorzugt von 360° erstreckt.

5. Steckverbinder nach einem der vorstehenden Ansprüche,
wobei das erste Verbinderteil (15) und das zweite Verbinderteil (16) jeweils mehrere Kontaktelemente (24, 41) aufweisen, wobei im verbundenen Zustand der Verbinderteile (15, 16) zugehörige Kontaktelemente (24, 41) des ersten Verbinderteils (15) und des zweiten Verbinderteils (16) einander für einen elektrischen Kontakt berühren, und wobei wenigstens zwei der Kontaktelemente (41) des ersten Verbinderteils (15) als konzentrische Leiterbahnen (38) ausgeführt sind.

6. Steckverbinder nach einem der vorstehenden Ansprüche,
wobei das erste Verbinderteil (15) einen Kabelanschluss (29) aufweist, der eine gegenüber der Rotationsachse (R) geneigte Kabelachse (K) definiert.

7. Steckverbinder nach einem der vorstehenden Ansprüche,
wobei das erste Verbinderteil (15) mittels eines Verschlusses (21, 27) am zweiten Verbinderteil (16) arretierbar ist.

8. Steckverbinder nach einem der vorstehenden Ansprüche,
wobei die Kontaktelemente (24, 41) im verbundenen Zustand der Verbinderteile (15, 16) durch wenigstens ein elastisches Element in axialer Richtung gegeneinander vorgespannt sind.

9. Steckverbinder nach Anspruch 8,
wobei das wenigstens eine Kontaktelement (24) des zweiten Verbinderteils (16) als Federkontakt ausgeführt ist.

10. Steckverbinder nach einem der vorstehenden Ansprüche,
wobei das zweite Verbinderteil (16) eine Leiterplatte (22) aufweist und das wenigstens eine Kontaktelement (24) des zweiten Verbinderteils (16) auf die Leiterplatte (22) aufgelötet ist.

11. Steckverbinder nach einem der vorstehenden Ansprüche,
wobei das erste Verbinderteil (15) einen bezüglich der Rotationsachse (R) rotationssymmetrischen Grundkörper (25) umfasst, der zum Einstecken in eine Aufnahme (14) des zweiten Verbinderteils (16) ausgebildet ist.

12. Steckverbinder nach Anspruch 11,
wobei an dem Grundkörper (25) eine um die Rotationsachse (R) umlaufende Rastnut (27) vorgesehen ist, die mit einer Rastnase (21) zusammenwirkt, welche an einer Innenwand (19) der Aufnahme (14) angeordnet ist.

13. Optoelektronischer Sensor (11) mit einem Sensorgehäuse (17) und einem Steckverbinder (13, 13') zum Anschluss eines Kabels an den optoelektronischen Sensor (11),
wobei der Steckverbinder (13, 13') nach wenigstens einem der vorstehenden Ansprüche ausgebildet ist.

14. Optoelektronischer Sensor nach Anspruch 13,
wobei das zweite Verbinderteil (16) am Sensorgehäuse (17) befestigt ist.

## Claims

1. A plug connector (13, 13') for connecting a single-core or multi-core electrical line, said plug connector (13, 13') comprising a first connector part (15) and a second connector part (16) which each have at least one contact element (24, 41) and which can be connected to one another such that at least one contact element (41) of the first connector part (15) contacts a contact element (24) of the second connector part (16) for an electrical contact, wherein, in the connected state, the first connector part (15) is guided rotatably about an axis of rotation (R) at the second connector part (16), and wherein at least the at least one contact element (41) of the first connector part is designed as a curved conductor track (38) whose center of curvature at least substantially coincides with the axis of rotation (R), wherein the first connector part (15) has a contact surface (37) which extends transversely to the axis of rotation (R) and to which the curved conductor track (38) is applied,
**characterized in that**
a projecting centering element (47) is arranged at the first connector part (15) and a centering receiver (49) matching the centering element (47) is arranged at the second connector part (16), or vice versa.

2. A plug connector in accordance with claim 1,
wherein the contact surface (37) is formed at a connector body (35) of the first connector part (15) which is produced from an electrically insulating material.

3. A plug connector in accordance with one of the preceding claims,
wherein the curved conductor track (38) has an annular or partly annular course.

4. A plug connector in accordance with any one of the preceding claims, wherein the curved conductor track (38) extends over an angular range of at least 90°, preferably of at least 180°, and particularly preferably of 360°.

5. A plug connector in accordance with any one of the preceding claims, wherein the first connector part (15) and the second connector part (16) each have a plurality of contact elements (24, 41), wherein, in the connected state of the connector parts (15, 16), associated contact elements (24, 41) of the first connector part (15) and of the second connector part (16) contact one another for an electrical contact, and wherein at least two of the contact elements (41) of the first connector part (15) are designed as concentric conductor tracks (38).

6. A plug connector in accordance with any one of the preceding claims, wherein the first connector part (15) has a cable connection (29) which defines a cable axis (K) inclined with respect to the axis of rotation (R).

7. A plug connector in accordance with any one of the preceding claims, wherein the first connector part (15) can be locked to the second connector part (16) by means of a closure (21, 27).

8. A plug connector in accordance with any one of the preceding claims, wherein, in the connected state of the connector parts (15, 16), the contact elements (24, 41)are preloaded with respect to one another in the axial direction by at least one elastic element.

9. A plug connector in accordance with claim 8,
wherein the at least one contact element (24) of the second connector part (16) is designed as a spring contact.

10. A plug connector in accordance with any one of the preceding claims,
wherein the second connector part (16) has a circuit board (22) and the at least one contact element (24) of the second connector part (16) is soldered to the circuit board (22).

11. A plug connector in accordance with any one of the preceding claims,
wherein the first connector part (15) comprises a base body (25) which is rotationally symmetrical with respect to the axis of rotation (R) and which is configured for a plugging into a receiver (14) of the second connector part (16).

12. A plug connector in accordance with claim 11,
wherein a latch groove (27) is provided at the base body (25), said latch groove (27) revolving about the axis of rotation (R) and cooperating with a latch nose (21) which is arranged at an inner wall (19) of the receiver (14).

13. An optoelectronic sensor (11) comprising a sensor housing (17) and a plug connector (13, 13') for connecting a cable to the optoelectronic sensor (11), wherein the plug connector (13, 13') is configured in accordance with at least one of the preceding claims.

14. An optoelectronic sensor in accordance with claim 13,
wherein the second connector part (16) is fastened to the sensor housing (17).

## Revendications

1. Procédé pour configurer au moins un appareil (G1, G2, G3, G4, G5) d'une machine industrielle (10), dans lequel la machine (10) comprend plusieurs appareils séparés (G1, G2, G3, G4, G5), par exemple des appareils de terrain, des automates programmables industriels (API) et/ou des bus de terrain, et dans lequel un système de configuration électronique (20) permet
- de lire une configuration d'au moins un premier appareil (G1), le premier appareil (G1) étant présent dans la machine industrielle (10) et étant connecté au système de configuration (20),
ledit procédé étant **caractérisé en ce que**
- à partir de la configuration du premier appareil (G1), on conclut à une partie au moins d'une configuration d'un appareil potentiel (G2) dont la configuration n'a pas été lue, une connexion étant prévue entre le premier appareil (G1) et l'appareil potentiel (G2), l'appareil potentiel (G2) existant réellement et étant présent dans la machine industrielle (10), mais n'étant pas visible pour le système de configuration électronique (20),
- on procède à une reconfiguration du premier appareil (G1), la configuration de l'appareil potentiel (G2) étant prise en compte dans la reconfiguration,
- la reconfiguration est transférée à la machine (10).

2. Procédé selon la revendication 1,
dans lequel, pendant la reconfiguration, on procède à une vérification pour savoir si la reconfiguration est compatible avec la configuration de l'appareil potentiel (G2).

3. Procédé selon la revendication 1 ou 2,
dans lequel la configuration d'au moins un second appareil (G5) est lue, et à partir de la configuration du second appareil (G5), on conclut également à une partie au moins de la configuration de l'appareil potentiel pour compléter, si possible, la configuration de l'appareil potentiel.

4. Procédé selon la revendication 3,
dans lequel des contradictions dans la conclusion quant à la configuration de l'appareil potentiel (G2), qui résultent de la configuration des premier et second appareils (G1, G5), sont émises.

5. Procédé selon l'une au moins des revendications précédentes,
dans lequel, lors d'une reconfiguration pour laquelle il n'est pas possible de vérifier si la reconfiguration est compatible avec la configuration de l'appareil potentiel (G2), un avertissement est émis et, de préférence, l'utilisateur est invité à confirmer la reconfiguration.

6. Procédé selon l'une au moins des revendications précédentes,
dans lequel la lecture de la configuration du premier appareil (G1) est effectuée à partir de l'appareil lui-même et/ou d'un fichier de configuration de l'appareil.

7. Procédé selon l'une au moins des revendications précédentes,
dans lequel on procède également à une reconfiguration de l'appareil potentiel (G2), la reconfiguration de l'appareil potentiel (G2) étant de préférence transférée à l'appareil potentiel (G2) lorsque l'appareil potentiel est connecté au système de configuration.

8. Procédé selon l'une au moins des revendications précédentes, dans lequel la configuration de l'appareil potentiel (G2) est utilisée pour configurer au moins en partie un nouvel appareil remplaçant l'appareil potentiel (G2).

9. Procédé selon l'une au moins des revendications précédentes,
dans lequel des informations concernant la configuration de l'appareil potentiel (G2) sont stockées dans les métadonnées de la configuration du premier appareil (G1).

10. Procédé selon l'une au moins des revendications précédentes,
dans lequel les appareils (G1, G2, G3, G4, G5) de la machine sont interconnectés via un bus basé sur Ethernet, en particulier un bus de terrain (16).

11. Procédé selon l'une au moins des revendications précédentes,
dans lequel, à partir d'un débit de transfert de données (26) du premier appareil (G1), on conclut à un débit de transfert de données (26) de l'appareil potentiel (G2), et/ou
à partir d'une destination de communication (22) du premier appareil, on conclut à une adresse de réseau (30) de l'appareil potentiel (G2).

12. Procédé selon l'une au moins des revendications précédentes,
dans lequel le système de configuration (20) comprend une interface graphique (GUI) qui représente au moins en partie la configuration au moins du premier appareil (G1) et/ou de l'appareil potentiel (G2).

13. Système de configuration électronique (20) pour configurer au moins un appareil (G1, G2, G3, G4, G5) d'une machine industrielle (10), la machine (10) comprenant plusieurs appareils séparés (G1, G2, G3, G4, G5), par exemple des appareils de terrain, des automates programmables industriels (API) et/ou des bus de terrain,
le système de configuration (20) étant réalisé pour
- lire une configuration au moins d'un premier appareil (G1), le premier appareil (G1) étant présent dans la machine industrielle (10) et étant connecté au système de configuration (20),
le système de configuration étant **caractérisé en ce que** le système de configuration est réalisé pour
- conclure, à partir de la configuration du premier appareil (G1), à une partie au moins d'une configuration d'un appareil potentiel (G2) dont la configuration n'a pas été lue, une connexion étant prévue entre le premier appareil (G1) et l'appareil potentiel (G2), l'appareil potentiel (G2) existant réellement et étant présent dans la machine industrielle (10), mais n'état pas visible pour le système de configuration électronique (20),
- procéder à une reconfiguration du premier appareil (G1), la configuration de l'appareil potentiel (G2) étant prise en compte dans la reconfiguration,
- transférer la reconfiguration à la machine (10).

14. Système comprenant au moins un système de configuration électronique (20) selon la revendication 13 et au moins une machine industrielle (10) ayant au moins deux appareils séparés (G1, G2, G3, G4, G5).
